# EUROPÄISCHE PATENTSCHRIFT

(11) **EP 1 820 770 B1**
(45) Veröffentlichungstag und Bekanntmachung des Hinweises auf die Patenterteilung: **27.07.2011**
(21) Anmeldenummer: 07001095.4
(22) Anmeldetag: 19.01.2007
(51) Int. Cl.: B67C 7/00

(54) **Anlage zum kaltaseptischen Abfüllen eines flüssigen Füllgutes in Flaschen oder dergleichen Behälter**
Apparatus for cold aseptic filling of a liquid into bottles or similar containers
Installation destinée au remplissage aseptisé d'un produit de remplissage liquide en bouteille ou récipient analogues

(30) Priorität: 17.02.2006 DE 102006007481
(43) Veröffentlichungstag der Anmeldung: 22.08.2007
(73) Patentinhaber: KHS GmbH, 44143 Dortmund (DE)
(72) Erfinder: Till, Volker, 65719 Hofheim/Taunus (DE); Sangi, Daryoush, 20251 Hamburg (DE)

(56) Entgegenhaltungen:
- EP-A- 0 405 402
- WO-A-2004/065283
- GB-A- 407 672
- US-A- 3 799 220

## Beschreibung

Die Erfindung bezieht sich auf eine Anlage zum kaltaseptischen Abfüllen eines flüssigen Füllgutes in Flaschen oder dergleichen Behälter gemäß Oberbegriff Patentanspruch 1 oder 3. Eine solche Anlage ist aus der WO 2004/065283 bekannt.

Anlagen zum kaltaseptischen Abfüllen eines flüssigen Füllgutes in Flaschen oder dergleichen Behälter, beispielsweise zum kaltaseptischen Abfüllen von hitzeempfindlichen Getränken (z. B. Fruchtsäften) sind in unterschiedlichsten Ausführungen bekannt. Die einzelnen, eine solche Anlage bildenden und in der Fertigungs- oder Behandlungslinie aneinander anschließenden Maschinen, wie z. B. Rinser, Sterilisator, Füllmaschine, Verschließer, sind mit Einhausungen versehen, und zwar derart, dass sich innerhalb der Anlage eine Förderstrecke für die Behälter oder Flaschen in einem sterilen Raum ergibt, der durch diese Einhausung gegenüber angrenzenden nicht sterilen Räumen oder Bereichen, beispielsweise der Umgebung insbesondere auch gegen ein Eindringen von Keimen abgedichtet ist.

U. a. bei Verwendung von Maschinen umlaufender Bauart, wie sie für Rinser, Sterilisatoren, Füllmaschinen und/oder Schließmaschinen üblich ist, weist eine solche Einhausung in der Regel mehrere Übergänge zwischen einem rotierenden oder umlaufenden Teil der Einhausung und einem ortsfesten Teil dieser Einhausung auf, sodass an diesen Bereichen speziellen Dichtungen erforderlich sind.

Bekannt ist es (WO2004/065283) derartige Dichtungen als Labyrinth- oder Siphon-Dichtungen auszubilden. Jede Siphon-Dichtung besteht dabei im Wesentlichen aus wenigstens einem die Dreh- oder Umlaufachse des umlaufenden Teils der Einhausung kreisringförmig umschließenden rinnenartigen Kanal oder Ringkanal, in welchem ein kreisringförmiger Wandabschnitt an einem am anderen Teil der Einhausung vorgesehenen Element der Siphon-Dichtung hineinreicht. Zumindest während des Füllbetriebes ist der Ringkanal mit einer Sperrflüssigkeit soweit gefüllt, dass auch der wenigstens eine ringförmige Wandabschnitt der Siphon-Dichtung in die Sperrflüssigkeit ausreichend tief eintaucht, sodass der zwischen den beiden Elementen der jeweiligen Siphon-Dichtung verbleibende Spalte durch die Sperrflüssigkeit dicht verschlossen ist. Die Sperrflüssigkeit enthält bevorzugt ein sterilisierendes Medium und besteht beispielsweise aus destilliertem, sterilem Wasser mit einem Anteil an Wasserstoffperoxyd H₂O₂. In der Regel ist das den wenigstens einen Ringkanal bildende Element der Siphon-Dichtung an dem nicht umlaufenden Teil und das den in den Ringkanal hineinreichenden ringförmigen Wandabschnitt aufweisende Element der Siphon-Dichtung an dem umlaufenden Teil der Einhausung an dem betreffenden Übergang vorgesehen.

Um die angestrebte Dichtungs- und Sperrwirkung zu erreichen, ist es erforderlich, dass der Spiegel der Sperrflüssigkeit in dem jeweiligen Ringkanal ein vorgegebenes Niveau nicht unterschreitet. Bei der bekannten Maschine ist hierfür jeder Siphon-Dichtung ein eigenständiger Pufferbehälter für die Sperrflüssigkeit zugeordnet, der über eine Leitung mit dem Ringkanal der Siphon-Dichtung nach Art von kommunizierenden Röhren verbunden ist. Durch einen elektronischen Regelkreis mit einem Füllstandssensor im Pufferbehälter und einem Steuerventil in einer Versorgungsleitung wird der dortige Flüssigkeitsspiegel der Sperrflüssigkeit auf einem vorgegebenen Niveau gehalten, sodass auch der Flüssigkeitsspiegel der Sperrflüssigkeit in dem Ringkanal der zugehörigen Siphon-Dichtung das vorgegebene Niveau aufweist.

Konstruktionsbedingt sind an einer Anlage zum kaltaseptischen Abfüllen derartige Siphon-Dichtungen auf unterschiedlichem Niveau notwendig, sodass bei der bekannten Anlage zumindest für jedes Niveau ein eigenständiger Pufferbehälter mit Regelkreis und den zugehörigen Komponenten (Sensoren, Steuerventilen usw.) notwendig ist, was einen erheblichen konstruktiven Aufwand bedeutet.

Bekannt ist weiterhin eine Anlage zum aseptischen Abfüllen eines flüssigen Füllgutes in Flaschen oder dergleichen Behälter (US 3,799,220) mit einem die Behälter beim Füllen aufnehmenden und von einer Einhausung gebildeten sterilen Raum sowie mit mehreren, jeweils einen Kanal zur Aufnahme einer Sperrflüssigkeit aufweisenden Siphon-Dichtungen. Für die Sperrflüssigkeit ist ein einziges Reservoir vorgesehen, aus dem die Sperrflüssigkeit über eine für sämtliche Siphon-Dichtungen gemeinsame Leitung auf ein Verteilerblech geleitet wird, über welches die Sperrflüssigkeit den Kanälen der einzelnen Siphon-Dichtungen zufließt. Der Auslauf der Kanäle ist jeweils als ein das Niveau des Spiegels der Sperrflüssigkeit bestimmender Überlauf ausgebildet. Bei einer Vielzahl von insbesondere auch räumlich voneinander beabstandeten und/oder auf unterschiedlichem Niveau angeordneten Siphon-Dichtungen stellt diese bekannte Konstruktion keine brauchbare Lösung dar.

Bekannt ist weiterhin (EP 1 369 379 A1) eine Anlage zum aseptischen Abfüllen eines flüssigen Füllgutes in Flaschen oder dergleichen Behälter, die während des Füllens wiederum in einem von einer Einhausung gebildeten sterilen Raum aufgenommen sind, dem sterile Luft unter Druck zugeführt wird. An Übergängen zwischen ortsfesten und sich bewegenden Teilen der Einhausung sind Labyrinth-Dichtungen vorgesehen, die von der sterilen Luft von Innen nach Außen durchströmt werden. Der von diesen Labyrinth-Dichtungen gebildete Strömungsweg ist beispielsweise zusätzlich durch eine äußere mechanische Dichtung abgedichtet.

Aufgabe der Erfindung ist es, diesen Nachteil zu beheben und eine Anlage zum kaltaseptischen Abfüllen eines flüssigen Füllgutes in Flaschen oder dergleichen Behälter aufzuzeigen, bei der trotz vereinfachter Konstruktion das Vorhandensein der Dichtungs- oder Sperrflüssigkeit in dem Ringkanal jeder Siphon-Dichtung mit dem erforderlichen Niveau sichergestellt ist. Zur Lösung dieser Aufgabe ist eine Anlage entsprechend dem Patentanspruch 1 oder 3 ausgebildet.

Bei einer Ausführungsform der erfindungsgemäßen Anlage sind mehrere Siphon-Dichtungen, z.B. auf unterschiedlichem Niveau jeweils an den Übergängen zwischen einem umlaufenden oder rotierenden Teil der Einhausung und einem ortsfesten Teil der Einhausung vorgesehen. Sämtliche Siphon-Dichtungen bzw. deren Ringkanäle werden dann aus einem gemeinsamen Vorrats- oder Versorgungsbehälter oder Reservoir ständig mit Sperrflüssigkeit versorgt, und zwar beispielsweise über eine gemeinsame Pumpe und über den einzelnen Siphon-Dichtungen individuell zugeordneten Mittel zum Einstellen oder Regeln des Volumenstroms der der jeweiligen Siphon-Dichtung zufließenden Sperrflüssigkeit. Da der wenigstens eine Auslass des jeweiligen Ringkanals als Überlauf ausgeführt ist, stellt sich ohne die Notwendigkeit eines elektronischen Regelkreises in jedem Ringkanal selbstständig das notwendige Niveau des Flüssigkeitsspiegels der Sperrflüssigkeit ein.

Durch die in der Zuführung bzw. in den Versorgungsleitungen der Siphon-Dichtungen individuell vorgesehenen Mittel zur Einstellung oder Regelung des Volumenstromes werden hydrostatische Unterschiede, die sich durch das unterschiedliche Höhenniveau der verschiedenen Siphon-Dichtungen ergeben, ausgeglichen. Bevorzugt sind diese Mittel zum Einstellen und Regeln des Volumenstroms von Einstellventilen gebildet, die beispielsweise bei Inbetriebnahme der Anlage einmal eingestellt werden. Durch die Einstellung des Volumenstromes der Sperrflüssigkeit kann auch unterschiedlichen Verschmutzungsbedingungen an den einzelnen Siphon-Dichtungen Rechnung getragen werden, d. h. der Volumenstrom an solche Siphon-Dichtungen, an denen die Sperrflüssigkeit durch die Ausbildung und/oder Anordnung der betreffenden Dichtung und/oder durch äußerer Einflüsse einer höheren Verschmutzung oder Verkeimung, unterliegt, wird näher eingestellt als an solche Siphon-Dichtungen, an denen der Grad der Verschmutzung geringer ist.

Um eventuell auftretenden Fehler im Versorgungssystem zur Versorgung der Siphon-Dichtungen mit der Dichtungs- oder Sperrflüssigkeit sofort zu erkennen und im Falle eines Fehlers entsprechende Maßnahmen, beispielsweise die Absetzung einer Fehlermeldung und/oder die Unterbrechung des Füllprozesses zu veranlassen, ist in dem Sperrflüssigkeitsrücklauf jeder Siphon-Dichtung ein Durchflussmesser angeordnet, der entweder den Volumenstrom der zurückfließenden Sperrflüssigkeit tatsächlich ermittelt und mit dem Volumenstrom der der betreffenden Siphon-Dichtung zugeflossenen Sperrflüssigkeit vergleicht, sodass bei einem eine zulässige Tolleranzgrenze übersteigenden Unterschied die Fehlermeldung und/oder die Produktionsunterbrechung veranlasst werden oder aber die Fehlermeldung und/oder die sofortige Produktionsunterbrechung werden dann veranlasst, wenn von dem betreffenden Durchflussmesser keine rückfließende Sperrflüssigkeit festgestellt wird oder aber der von dem Durchflussmesser ermittelte Volumenstrom unter einem vorgegebenen Schwellwert liegt.

Eine Niveauregelung des Flüssigkeitsspiegels der Sperrflüssigkeit in den Siphon-Dichtungen ist bei der erfindungsgemäßen weder vorgesehen noch erforderlich. Hierdurch ergibt sich eine wesentliche Vereinfachung der Konstruktion und darüber hinaus eine wesentlich verbesserte Betriebssicherheit, da das Niveau des Flüssigkeitsspiegels regelnde elektronische Regelkreise vermieden sind.

Bei einer bevorzugten Ausführungsform der Erfindung ist an wenigstens einem Übergang zwischen dem umlaufenden oder rotierenden Teil der Einhausung und dem ortsfesten Teil der Einhausung zusätzlich wenigstens eine mechanische Dichtung vorgesehen, die dann aus einem sich entlang der Siphon-Dichtung erstreckenden Dichtungselement an einem der Einhausung besteht, welches mit einer Dichtungsfläche am anderen Teil der Einhausung zusammenwirkt. Bevorzugt ist hierbei diese mechanische Dichtung an der dem nicht sterilen Bereich zugewandten Seite der Siphon-Dichtung vorgesehen, sodass die Siphon-Dichtung durch die mechanische Dichtung gegenüber dem nicht sterilen Bereich abgeschirmt ist. Hierdurch ergeben sich mehrere weitere Vorteile. So ist durch diese mechanische Dichtung dann der direkte Kontakt der Sperrflüssigkeit mit dem nicht sterilen Bereich bzw. mit der dortigen Luft vermieden, wodurch insbesondere die Verkeimung und/oder Verschmutzung der Sperrflüssigkeit reduziert wird. Weiterhin wird auch ein Auftreten von Sperrflüssigkeit und/oder des in dieser Flüssigkeit vorhandenen Sterilisationsmediums in den nicht sterilen Bereich verhindert und damit insbesondere auch Beeinträchtigungen, beispielsweise Geruchsbelästigungen für Personen, beispielsweise Bedienungspersonal, welche sich in dem nicht sterilen Bereich aufhalten.

Bei einer weiteren Ausführungsform der Erfindung ist die wenigstens eine Siphon-Dichtung mit wenigstens einer Austrittsöffnung oder -düse für ein Reinigungs- oder Sterilisationsmedium versehen, sodass diese Dichtung bzw. deren Ringkanal dann in einer CIP-Reinigung oder SIP-Sterilisation gereinigt und/oder sterilisiert werden kann, was insbesondere bei einer Anlage mit einer Vielzahl von an Einhausungsübergängen vorgesehenen Siphon-Dichtungen von großem Vorteil ist, insbesondere werden die Reinigung und Sterilisation der Siphon-Dichtungen einer Anlage mit einer Vielzahl solcher Dichtungen wesentlich vereinfacht und können mit geringem Zeitaufwand durchgeführt werden..

Weiterbildungen der Erfindung sind Gegenstand der Unteransprüche.

Die Erfindung wird im Folgenden anhand der Figuren an einem Ausführungsbeispiel näher erläutert. Es zeigen:
- Fig. 1: in sehr vereinfachter Blockdarstellung mehrere zu einer Anlage zusammengestellte Einzelmaschinen für eine kaltsterile oder kaltaseptische Abfüllung eines Füllgutes in Flaschen;
- Fig. 2: in Teildarstellung einen der Behandlungs- bzw. Sterilisationsköpfe einer Vorrichtung oder Einzelmaschine (Sterilisator) zum Sterilisieren der Flaschen, zusammen mit einer einen sterilen Raum von einem nicht sterilen Raum, z. B. der Umgebung trennenden Siphon- oder Labyrinth-Dichtung an einem Einhausungsübergang;
- Fig. 3: ein Versorgungssystem zur Versorgung mehrerer Siphon- und LabyrinthDichtungen mit der erforderlichen Dicht- oder Sperrflüssigkeit
- Fig. 4: eine Darstellung wie Figur 2, jedoch in einer Ausführung für eine CIP-Reinigung und/oder SIP-Sterilisation der Siphon- bzw. Labyrinth-Dichtung;

Die in der Figur 1 allgemein mit 1 bezeichnete Gesamtanlage dient zum kaltaseptischen Abfüllung eines flüssigen Füllgutes in Flaschen 2, die in der Anlage 1 über einen Transporteur 3 (Pfeil A) zugeführt und z. B. in der Anlage zunächst gereinigt und in einem Sterilisator 4 mit einem geeigneten Behandlungsmedium, u. a. mit einem erhitzten oder verdampften Aerosol bestehend aus Luft und Wasserperoxyd (H₂O₂) behandelt, anschließend in einer Füllmaschine 5 mit dem Füllgut gefüllt und schließlich in einem Verschließer 6 verschlossen werden, sodass die gefüllten und verschlossenen Flaschen 2 dann über den Transporteur 7 einer weiteren Station, z. B. eine Etikettiermaschine zugeführt werden können.

Innerhalb der Anlage 1 bewegen sich die Flaschen in einem keimfreien, nach Außen steril abgedichteten Raum, der durch eine entsprechende Einhausung gebildet ist. Da aber der Sterilisator 4 ebenso wie andere Einzelmaschinen, z. B. die Füllmaschine 5 und die Verschließmaschine 6 sowie eventuell ein nicht dargestellter Rinser als Maschinen umlaufender Bauart ausgebildet sind, ergeben sich im Bereich der Einhausung bzw. an der Trennung zwischen dem sterilen Raum und dem nicht sterilen Raum auch Einhausungsübergange zwischen jeweils einem rotierenden oder umlaufenden Element und einem ortsfesten, d. h. nicht umlaufenden Element. Ein derartiger Übergang ist in der Figur 2 beispielhaft dargestellt und mit dem Pfeil 8 bezeichnet. Um solche Übergänge abzudichten, sind dort Siphon- oder Labyrinth-Dichtungen vorgesehen. Eine derartige Dichtung ist in der Figur 2 beispielhaft dargestellt und allgemein mit 9 bezeichnet.

Im Detail zeigt die Figur 2 einen Behandlungskopf 10 des Sterilisators 4. Dieser Behandlungskopf ist an der Oberseite eines um eine vertikale Maschinenachse umlaufend angetriebenen scheibenartigen Rotors 11 vorgesehen und weist im Wesentlichen die dem Fachmann bekannte Ausbildung auf, und zwar u. a. mit einem Düsenrohr 12, welches über die Unterseite des Rotors 11 vorsteht und der zum Sterilisieren der jeweiligen Flasche 2 in diese durch ihre Flaschenmündung 2.1 einführbar ist. Die Flaschen 2 sind jeweils an einem Flaschenträger 13 gehalten, der im Bereich jedes Behandlungskopfes 10 am Rotor 11 vorgesehen ist. Das Absenken und Anheben des Düsenrohres erfolgt pneumatisch durch eine im Gehäuse des Behandlungskopfes 10 vorgesehene Betätigungseinrichtung (Kolben 14 und Rückstellfeder 15). Im Behandlungskopf 10 ist weiterhin ein schraubenförmiger Kanal 16 ausgebildet, der während der Sterilisationsphase von dem in einer Düsenanordnung 17 bereitgestellten Behandlungs- oder Sterilisationsmedium durchströmt wird. Der Behandlungskopf 10 ist weiterhin an der Oberseite des scheibenförmigen Rotors 11 abgedichtet so befestigt, dass lediglich das Düsenrohr 12 durch eine abgedichtete Öffnung 18 im Rotor 11 über die Unterseite dieses Rotors vorsteht.

Der Rotor 11 sowie auch eine mit dem Rotor nicht umlaufende, d. h. feststehende Wandung 19 an ein Maschinengestell 20 sind Teile der Einhausung, die einen sterilen Raum 21, der unterhalb des Rotors 11 und innerhalb der Wandung 19 gebildet ist und in welchem sich die Flaschen 2 bewegen, von einem äußeren, nicht sterilen Raum 22 trennt. An dem Übergang 8 zwischen dem Rotor 11 und dem ortsfesten Wandelement 19 befindet sich, wie bereits ausgeführt eine Siphon- bzw. Labyrinth-Dichtung 9. Diese besteht bei der dargestellten Ausführungsform im Wesentlichen aus einem mit dem Rotor 11 nicht umlaufenden, am Maschinengestell 20 vorgesehenen, die vertikale Achse des Rotors 11 konzentrisch umschließenden Ring 23, der einen an der Oberseite offenen Ringkanal 24 bildet. In diesen Ringkanal 24 reicht von oben her ein kreisringförmiger, die Achse des Rotors 11 konzentrisch umschließender Wandabschnitt 25 hinein, der Bestandteil eines am Umfang des kreisscheibenförmigen Rotors 11 befestigten Ringkörpers 26 ist.

Zum sterilen Abdichten des Raumes 21 gegenüber der Umgebung 22 ist der Ringkanal 24 bis zu einem Niveau 27 mit einer Sperrflüssigkeit gefüllt, sodass der Wandabschnitt 25 mit einem größeren Teil seiner axialen Länge in diese Flüssigkeit eingetaucht ist und sich hierdurch die Siphon- oder Labyrinth-Dichtung 9 ergibt.

Die Sperrflüssigkeit besteht beispielsweise aus sterilem bzw. destilliertem Wasser und besitzt, um den hygienischen Anforderungen des Füllprozesses Rechnung zu tragen, sterilisierende, reinigende und keimtötende Eigenschaften, was insbesondere durch Einhaltung einer Mindestkonzentration an einem keimtötenden und sterilisierenden Zusatz, beispielsweise an H₂O₂ erreicht wird. Die H₂O₂-Konzentration beträgt beispielsweise 35 %.

Am Ringkörper 26 ist bezogen auf die Achse des Rotors 11 radial außen liegend ein Dichtungsring 28 mit Dichtungslippe 29 aus einem geeigneten gummielastischen Material oder elastomeren Kunststoff vorgesehen. Die Dichtungslippe 29 des, die Achse des Rotors 11 konzentrisch umschließenden Dichtungsrings 28 liegt auf einer ringförmigen, die Achse des Rotors 11 ebenfalls konzentrisch umschließenden Abdichtfläche 30 auf, die an der dem Rotor 11 abgewandten, radial außen liegenden Seite des Ringes 23 vorgesehen ist. Die mit der Abdichtfläche 30 zusammenwirkende Dichtung 28 bildet eine zusätzliche mechanische Dichtung 31. Wesentlich hierbei ist, dass diese Dichtung 31 zwischen der Siphon- bzw. Labyrinth-Dichtung 9 und dem nicht sterilen Bereich 22, z. B. der Umgebung vorgesehen ist, d. h. die mechanische Dichtung 31 die Siphon- bzw. Labyrinth-Dichtung 9 gegenüber die Umgebung 22 abschirmt.

Durch die mechanische Dichtung 31 wird u. a. verhindert, dass Sperr- oder Sperrflüssigkeit oder das in dieser Flüssigkeit vorhandene Sterilisationsmedium in die Umgebung gelangt und dadurch sich in dieser Umgebung aufhaltende Personen, insbesondere auch Bedienungspersonal, zumindest durch den Geruch der Sperrflüssigkeit beeinträchtigt und/oder durch diese Sperrflüssigkeit verschmutzt und/oder gefährdet werden.

Durch die mechanische Dichtung 31 ist die Sperrflüssigkeit gegen Verschmutzung und/oder Verkeimung von der Umgebung 22 her wirksam geschützt, so dass die angestrebte Sperrwirkung mit hoher Sicherheit erreicht wird und zusätzlich die Kosten für die Aufrechterhaltung der gewünschten H202-Konzentration gesenkt werden.

Wesentlich für die Erzielung der gewünschten Sperrwirkung ist u. a., dass der Ringkanal 26 mit der Sperrflüssigkeit ausreichend, d. h. bis zu dem Niveau 27 gefüllt ist und somit der Abschnitt 25 ausreichend tief in die Sperrflüssigkeit hineinreicht. Dies wird dadurch sichergestellt, dass während des Füllbetriebes über einen oder mehrere Einlässe 32 Sperrflüssigkeit dem Ringkanal 24 ständig zugeführt wird und diese Flüssigkeit über einen oder mehrere Auslässe 33 ständig aus dem Ringkanal 24 abgeführt wird. Die Auslässe 33 sind als Überläufe ausgeführt, sodass sich hierdurch selbsttätig, d. h. ohne eine Regelung das Niveau 27 des Flüssigkeitsspiegels der Sperrflüssigkeit im Ringkanal 24 einstellt.

Im Bereich der Anlage 1 sind mehrere Übergänge 8 zwischen einem umlaufenden Teil und einem ortsfesten Teil der Einhausung vorgesehen, und zwar beispielsweise im Bereich der Füllmaschine 5 und im Bereich des Verschließers 6. An allen diesen Übergängen 8 sind der Siphon- bzw. Labyrinth-Dichtung 9 entsprechende Siphon- oder Labyrinth-Dichtungen vorgesehen, und zwar bevorzugt wiederum mit jeweils einer zusätzlichen mechanischen Dichtung 31 an der außen liegenden, d. h. der Umgebung zugewandten Seite der jeweiligen Siphon-Dichtung 9.

Zur Versorgung sämtlicher Siphon-Dichtungen 9, die u. a. maschinenbedingt auf unterschiedlichem Niveau angeordnet sind, dient das in der Figur 3 wiedergegebene Versorgungssystem. Dieses umfasst u. a. einen Aufbereitungs- und Vorratstank 34 für die frische Sperrflüssigkeit. Diesem Tank werden über von einem Prozessor 35 gesteuerte Steuerventile 36 und 37 H₂O₂ sowie destilliertes und steriles Wasser zugeführt, und zwar in Abhängigkeit von der erforderlichen und von einem Sensor 38 überwachten H₂O₂-Konzentration (z. B. 35%) der Sperrflüssigkeit.

Der Versorgungstank 34 ist an verschiedene Ring- oder Versorgungsleitungen 41 angeschlossen, die jeweils über ein Regelventil 42 zur Einstellung des Volumenstroms bzw. der Durchflussmenge mit den Einlässen 32 des Ringkanals 24 einer Siphon-Dichtung 9 verbunden sind. Das jeweilige Regelventil 42 wird dabei beispielsweise bei Inbetriebnahme oder bei einem Probelauf derart eingestellt, dass trotz des unterschiedlichen Höhenniveaus der einzelnen Siphon-Dichtungen 9 dem Ringkanal 24 jeder Siphon-Dichtung 9 ausreichend Sperrflüssigkeit zufließt, und zwar nicht nur zur Einhaltung des erforderlichen Niveaus 27 des Flüssigkeitsspiegels der Sperrflüssigkeit in dem jeweiligen Ringkanal 24, sondern auch zur Erzielung eines ausreichenden Austauschs der Sperrflüssigkeit in dem jeweiligen Ringkanal 24, u. a. auch in Abhängigkeit von dem zu erwartenden Verschmutzungsgrad. Mit dem jeweiligen Regelventil 42 wird somit bevorzugt ein konstanter Volumenstrom für die der jeweiligen Siphon-Dichtung 9 zufließende Sperrflüssigkeit eingestellt.

Die Auslässe 33 jedes Ringkanals 24 sind mit einer gemeinsamen Leitung 43 verbunden, in welcher ein Durchflussmesser 44 vorgesehen ist und die zu einem Puffertank 45 führt. Über ein am Auslass des Puffertanks 45 vorgesehenes Steuerventil 46 wird der Puffertank 45 niveaugesteuert entleert, und zwar in eine für sämtliche Siphon-Dichtungen 9 gemeinsame Ring- oder Sammelleitung 47, über die die Sperrflüssigkeit mittels einer in dieser Sammelleitung vorgesehene, zusätzlichen Pumpe 48 an den Tank 34 zurückgeführt wird. In der Sammelleitung 47 ist eine Sensor- oder Analyseeinheit 49 vorgesehen, mit der der H₂O₂-Gehalt der rückgeführten Sperrflüssigkeit analysiert wird, sodass dann in Abhängigkeit von den von dieser Sensoreinheit 49 gelieferten Messdaten über den Prozessor 35 die Zugabe an H₂O₂ gesteuert werden kann, und zwar zur Aufrechterhaltung der erforderlichen H₂O₂-Konzentration.

Durch das in der Figur 3 dargestellte Versorgungssystem ist u. a. sichergestellt, dass sämtliche Siphon-Dichtungen 9 auch auf unterschiedlichem Höhenniveau ausreichend mit Sperrflüssigkeit versorgt sind und die Sperrflüssigkeit in jeder Siphon-Dichtung 9 auch die erforderliche H₂O₂-Konzentration aufweist. Einen wesentlichen Sicherheitsfaktor bildet hierbei der in der Rückleitung 43 jeder Siphon-Dichtung 9 individuell vorgesehene Durchflussmesser 44. Der Durchflussmesser 44 überwacht, dass eine ausreichende Menge an Sperrflüssigkeit über die als Überläufe ausgebildeten Auslässe 33 zurückfließt. Dann, wenn die den Durchflussmesser 44 durchströmende Menge an Sperrflüssigkeit einen vorgegebenen unteren Schwellwert unterschreitet, wird aufgrund der Messdaten des Durchflussmessers 44 eine Störung der Anlage 1 optisch und/oder akustisch angezeigt und/oder der Betrieb der Anlage 1 gestoppt.

Hierfür wird mit dem Durchflussmesser 44 beispielsweise der Volumenstrom der von der Siphon-Dichtung zurückfließenden Sperrflüssigkeit ermittelt und dann mit dem festen Wert des Volumenstroms der der jeweiligen Siphon-Dichtung 9 zufließenden Sperrflüssigkeit verglichen. Bei einer über einen vorgegebenen Toleranzwert hinausgehenden Differenz wird eine Fehlermeldung abgesetzt, die zu dem optischen und/oder akustischen Fehlersignal führt und/oder eine sofortige Produktionsunterbrechung veranlasst. Grundsätzlich besteht z. B. auch die Möglichkeit, den Durchflussmesser 44 so auszubilden, dass eine Fehlermeldung dann veranlasst wird, wenn der Volumenstrom der von der jeweiligen Siphon-Dichtung 9 zurückfließenden Sperrflüssigkeit einen vorgegebenen Schwellwert unterschreitet.

Vorstehend wurde davon ausgegangen, dass die rückgeführte Sperrflüssigkeit nach dem Passieren der Sensoreinheit 49 wieder in den Tank 34 gelangt. Grundsätzlich besteht auch die Möglichkeit eine weitere Aufbereitung der Sperrflüssigkeit vorzusehen, bevor diese dann in den Tank 34 zurückgeführt wird.

Die beschriebene Ausbildung der Siphon-Dichtungen 9 gestattet es auch, beim Reinigen der Anlage 1 sämtliche Siphon-Dichtungen 9 im Rahmen einer CIP-Reinigung (cleaning in place) zu reinigen sowie im Rahmen einer SIP- Sterilisation (sterilisation in place) zusätzlich zu sterilisieren. Gerade im Bereich der kaltaseptischen Abfüllung ist es von besonderer Bedeutung, sämtliche innen liegenden, d. h. im sterilen Raum 21 befindlichen Bereiche einer Anlage 1 regelmäßig zu reinigen und zu desinfizieren bzw. sterilisieren.

Für die CIP-Reinigung bzw. SIP-Sterilisation sind entsprechend der Figur 4 an der jeweiligen Siphon-Dichtung 9 zusätzlich zu den Einlässen 32 und Auslässen 33 Düsen bzw. Düsenöffnungen 50 und 51 vorgesehen, die eine Sprüh- und Desinfektionsvorrichtung bilden und über die die jeweilige Siphon-Dichtung 9 und dabei insbesondere auch deren Ring 23 einschließlich des Ringkanals 24 mit einer Reinigungsflüssigkeit gereinigt bzw. ausgespült und anschließend mit einem flüssigen Desinfektions- oder Sterilisationsmedium, beispielsweise mit einer höher konzentrierten Wasserstoffperoxydlösung behandelt werden können. Die Düsenöffnungen 50 und 51 sind hierfür an ein entsprechendes System zum Zuführen des Reinigungs- und/oder Sterilisationsmedium angeschlossen. Das in den Ringkanal 24 gelangende Behandlungsmedium fließt über die Auslässe 33 ab. Zusätzlich, während des normalen Füllbetriebes verschlossene Auslässe 52 dienen zum vollständigen Entleeren des jeweiligen Ringkanals 24.

Bei der dargestellten Ausführungsform sind die Düsen bzw. Düsenöffnungen 50 und 51 an dem rotierenden Teil, d. h. an dem mit dem Rotor umlaufenden Ringkörper 26 vorgesehen, sodass mit einer relativ geringen Menge an Reinigungs- und Desinfektionsmedium eine Reinigung der gesamten Siphon-Dichtung 9 und insbesondere des Ringes 23 mit dem Ringkanal 24 möglich ist.

### Bezugszeichenliste

- 1: Anlage zur aseptischen Kaltabfüllung
- 2: Flasche
- 3: Transporteur
- 4: Sterilisator
- 5: Füllmaschine
- 6: Verschließer
- 7: Transporteur
- 8: Übergang zwischen einem umlaufenden und einem ortsfesten Teil der Einhausung
- 9: Siphon- oder Labyrinth-Dichtung
- 10: Behandlungskopf
- 11: Rotor
- 12: Düsenrohr
- 13: Flaschen- oder Behälterträger
- 14: Kolben
- 15: Rückstellfeder
- 16: Kanal
- 17: Düsenanordnung
- 18: Öffnung
- 19: Wandelement
- 20: Maschinenrahmen
- 21: steriler Raum
- 22: nicht steriler Raum bzw. Umgebung
- 23: Ring
- 24: Ringkanal
- 25: Ringabschnitt
- 26: Ringkörper
- 27: Niveau der Dichtungs- oder Sperrflüssigkeit
- 28: Dichtungsring
- 29: Dichtungslippe
- 30: Abdichtfläche
- 31: mechanische Dichtung
- 32: Einlass
- 33: Auslass
- 34: Tank
- 35: Prozessor
- 36, 37: Steuerventil
- 38: Sensor
- 39: Pumpe
- 40: Verteiler
- 41: Versorgungsleitung
- 42: Stromregelventil
- 43: Rückleitung
- 44: Durchflussmesser
- 45: Puffertank
- 46: Steuerventil
- 47: Sammelleitung
- 48: Pumpe
- 49: Sensoreinheit
- 50, 51: Austrittsöffnung oder Düse für Reinigungs- oder Sterilisierungsmedium
- 52: Auslass

- A: Transportrichtung

## Patentansprüche

1. Anlage zum kaltaseptischen Abfüllen eines flüssigen Füllgutes in Flaschen oder dergleichen Behälter (2), mit einer Transportstrecke, auf der die Behälter (2) durch wenigstens eine Behälterbehandlungsmaschine (4, 5, 6) in einem sterilen Raum (21) bewegt werden, der durch eine Einhausung von wenigstens einem nicht sterilen Raum (22) getrennt ist, wobei die Einhausung von wenigstens einem umlaufenden Teil (11) und einem ortsfesten Teil (19) gebildet ist, und wobei am Übergang (8) zwischen diesen Teilen mehrere die Relativbewegung der Teile ermöglichende Siphon-Dichtungen (9) vorgesehen sind die jeweils aus wenigstens einem, eine Achse des umlaufenden Teils (11) konzentrisch umschließenden Ringkanal (24) zur Aufnahme einer Dichtungs- oder Sperrflüssigkeit an einem Teil der Einhausung sowie aus wenigstens einem in den Ringkanal (24) und in die dortige Sperrflüssigkeit hineinreichenden ringförmigen Wandelement (25) am anderen Teil (11) der Einhausung bestehen, wobei jede Siphon-Dichtung (9) jeweils wenigstens einen mit einer Versorgungsleitung (41) verbundenen Einlass (32) zum Zuführen der Sperrflüssigkeit in den wenigstens einen Ringkanal (24) und wenigstens einen Auslass (33) zum Abführen der Sperrflüssigkeit aus dem Ringkanal (24) aufweist,
**dadurch gekennzeichnet, dass** der wenigstens eine Auslass (33) jeder Siphon-Dichtung (9) als ein das Niveau des Flüssigkeitsspiegels (27) der Sperrflüssigkeit einstellender Überlauf ausgeführt ist, dass die Siphon-Dichtungen (9) über die Versorgungsleitungen (41) mit einem gemeinsamen Reservoir (34) verbunden sind, aus welchem den Ringkanälen (24) ständig Sperrflüssigkeit (24) zugeführt wird, und
dass in den Versorgungsleitungen (41) Mittel zur individuellen Einstellung und/oder Regelung des jeder Siphon-Dichtung (9) zufließenden Volumenstromes der Sperrflüssigkeit vorgesehen sind.

2. Anlage nach Anspruch 1, **dadurch gekennzeichnet, dass** zur Überwachung des von jedem Ringkanal (24) abfließenden Volumenstroms der Sperrflüssigkeit ein Durchflussmesser (44) vorgesehen ist, der von der Sperrflüssigkeit durchströmt wird.

3. Anlage zum kaltaseptischen Abfüllen eines flüssigen Füllgutes in Flaschen oder dergleichen Behälter, mit einer Transportstrecke, auf der die Behälter (2) durch wenigstens eine Behälterbehandlungsmaschine (4, 5, 6) in einem sterilen Raum (21) bewegt werden, der durch eine Einhausung von wenigstens einem nicht sterilen Raum (22) getrennt ist, wobei die Einhausung von wenigstens einem umlaufenden Teil (11) und einem ortsfesten Teil (19) gebildet ist und wobei am Übergang (8) zwischen diesen Teilen eine die Relativbewegung der Teile ermöglichende Siphon-Dichtung (9) vorgesehen ist, die aus wenigstens einem, eine Achse des umlaufenden Teils (11) konzentrisch umschließenden Ringkanal (24) zur Aufnahme einer Dichtungs- oder Sperrflüssigkeit an einem der beiden Teile der Einhausung sowie aus wenigstens einem in den Ringkanal (24) und in die dortige Sperrflüssigkeit hineinreichenden ringförmigen Wandelement (25) am anderen Teil (11) der Einhausung besteht, mit wenigstens einem Einlass (32) zum Zuführen der Sperrflüssigkeit in den wenigstens einen Ringkanal (24) und mit wenigstens einem Auslass (33) zum Abführen der Sperrflüssigkeit aus dem Ringkanal (24), **dadurch gekennzeichnet, dass** der wenigstens eine Auslass (33) als ein das Niveau des Flüssigkeitsspiegels (27) der Sperrfilüssigkeit einstellender Überlauf ausgeführt ist, dass der wenigstens eine Einlass (32) mit einem Reservoir (34) verbunden ist, aus welchem dem wenigstens einem Ringkanal ständig Sperrflüssigkeit (24) zugeführt wird, und dass zur Überwachung des von dem wenigstens einen Ringkanal (24) abfließenden Volumenstroms der Sperrflüssigkeit ein Durchflussmesser (44) vorgesehen ist, der von der Sperrflüssigkeit durchströmt wird.

4. Anlage nach Anspruch 3, **dadurch gekennzeichnet, dass** am Übergang (8) zwischen diesen Teilen der Einhausung mehrere Siphon-Dichtungen (9) vorgesehen sind, dass die Einlässe der Siphon-Dichtungen (9) jeweils über Versorgungsleitungen (41) mit einem gemeinsamen Reservoir (34) verbunden sind, aus welchem den Ringkanälen (24) die Sperrflüssigkeit (24) zugeführt wird, und dass in den Versorgungsleitungen (41) Mittel zur individuellen Einstellung und/oder Regelung des jeder Siphon-Dichtung (9) zufließenden Volumenstromes der Sperrflüssigkeit vorgesehen sind.

5. Anlage nach Anspruch 3 oder 4, **dadurch gekennzeichnet, dass** am Übergang (8) zwischen diesen Teilen der Einhausung mehrere Siphon-Dichtungen (9) vorgesehen sind, und dass zur Überwachung des von jedem Ringkanal (24) abfließenden Volumenstroms der Sperrflüssigkeit jeweils ein eigener Durchflussmesser (44) vorgesehen ist.

6. Anlage nach einem der Ansprüche 2-5, **dadurch gekennzeichnet, dass** der jeweilige Durchflussmesser (44) zur Erzeugung eines Messsignals dient, welches eine Fehlermeldung und/oder eine sofortige Produktionsunterbrechung dann bewirkt, wenn der von dem wenigstens einen Ringkanal (26) zurückfließende Volumenstrom nicht dem Volumenstrom der dem wenigstens einen Ringkanal (26) zufließenden Sperrflüssigkeit entspricht und/oder der zurückfließende Volumenstrom einen vorgegebenen Schwellwert unterschreitet.

7. Anlage nach einem der vorhergehenden Ansprüche, **gekennzeichnet durch** wenigstens eine Sensoreinheit (40) zur ständigen Analyse der rückgeführten Sperrflüssigkeit, insbesondere zur Bestimmung der Konzentration eines sterilisierenden Mediums in der Sperrflüssigkeit, über die (Sensoreinheit) die rückgeführte Sperrflüssigkeit an das Reservoir (4) oder an eine Einrichtung zur Aufbereitung der Sperrflüssigkeit gelangt.

8. Anlage nach einem der vorhergehenden Ansprüche, **dadurch gekennzeichnet, dass** sämtlichen Siphon-Dichtungen (9) oder Gruppen solcher Dichtungen eine gemeinsame Pumpe (39) zu Zuführen der Sperrflüssigkeit zugeordnet ist.

9. Anlage nach einem der vorhergehenden Ansprüche, **dadurch gekennzeichnet, dass** das Reservoir (34) zum Versorgen der Siphon-Dichtungen (9) mit Sperrflüssigkeit zugleich das Reservoir zum Sammeln der rückgeführten Sperrflüssigkeit ist.

10. Anlage nach einem der vorhergehenden Ansprüche, **dadurch gekennzeichnet, dass** am Reservoir (34) für die Sperrflüssigkeit Mittel (35, 36, 37, 38) zum Einstellen und Regeln einer vorgegebenen Konzentration an Sterilisationsmedium oder zum Ergänzen des Sterilisationsmediums vorgesehen sind.

11. Anlage nach einem der vorhergehenden Ansprüche, **dadurch gekennzeichnet, dass** an wenigstens einer Siphon-Dichtung (9) seitlich wenigstens eine mechanische Dichtung (31) vorgesehen ist.

12. Anlage nach Anspruch 11, **dadurch gekennzeichnet, dass** die Siphon-Dichtung (9) von der wenigstens einen mechanischen Dichtung (31) umgeben ist und/oder diese umschließt.

13. Anlage nach Anspruch 11 oder 12, **dadurch gekennzeichnet, dass** die wenigstens eine mechanische Dichtung (31) zwischen der Siphon-Dichtung (9) und dem nicht sterilen Bereich (22) vorgesehen ist.

14. Anlage nach einem der Ansprüche 11 - 13, **dadurch gekennzeichnet, dass** die mechanische Dichtung (31) von wenigstens einem an einem Teil (11) der Einhausung vorgesehenen Dichtungselement oder Dichtungsring (28) gebildet ist, das bzw. der mit einer am anderen Teil (19, 20) der Einhausung gebildeten Dichtungsfläche (30) zusammenwirkt.

15. Anlage nach einem der vorhergehenden Ansprüche, **gekennzeichnet durch** wenigstens eine Austritts- oder Düsenöffnung (50, 51) für ein Reinigungs- und/oder Sterilisationsmedium an der wenigstens einen Siphon-Dichtung (9) zum Reinigung und/oder Sterilisieren dieser Dichtung in einer CIP-Reinigung und/oder in einer SIP-Sterilisation.

16. Anlage nach Anspruch 15, **dadurch gekennzeichnet, dass** die wenigstens eine Austrittsöffnung oder -düse (50, 51) an dem umlaufenden Teil (11) der Einhausung, beispielsweise an dem an diesem Teil vorgesehenen Element der Siphon-Dichtung (9) vorgesehen ist.

17. Anlage nach Anspruch 16, **dadurch gekennzeichnet, dass** die wenigstens eine Austrittsöffnung oder -düse (50, 51) dem wenigstens einen Ringkanal (24) der Siphon-Dichtung (9) oder dem diesen Ringkanal (24) aufweisenden Element der Siphon-Dichtung (9) gegenüberliegend vorgesehen ist.

## Claims

1. An apparatus for the cold aseptic filling of a liquid product into bottles or similar containers (2), having a transport section on which the containers (2) are conveyed through at least one container treatment machine (4, 5, 6) in a sterile region (21) which is separated by an enclosure from at least one non-sterile region (22), wherein the enclosure is formed by at least one rotating part (11) and one static part (19), and wherein at the transition (8) between these parts there is provided to facilitate the relative motion of said parts a plurality of siphon seals (9) each consisting of at least one ring channel (24) which concentrically surrounds an axis of the rotary part (11) and contains a sealing or blocking liquid on one part of the enclosure, as well as of at least one annular wall element (25) on the other part (11) of the enclosure, said wall element projecting into the ring channel (24) and into the sealing liquid therein contained, each siphon seal (9) exhibiting at least one inlet (32) that is connected with a supply line (41) for feeding the sealing liquid into the at least one ring channel (24) and at least one outlet (33) for discharging the sealing liquid out of the ring channel (24),
**characterised in that** the at least one outlet (33) of each siphon seal (9) is configured as an overflow that sets the level of the liquid surface (27) of the sealing liquid, **in that** the siphon seals (9) are connected via the supply lines (41) with a common reservoir (34) from which the ring channels (24) are constantly supplied with sealing liquid (24), and
**in that** means for the individual setting and/or regulating of the volumetric flow rate of the sealing liquid flowing to each siphon seal (9) are provided in the supply lines (41).

2. Apparatus according to Claim 1, **characterised in that** a flow meter (44) through which the sealing liquid flows is provided for monitoring the volumetric flow rate of the sealing liquid flowing from each ring channel (24).

3. An apparatus for the cold aseptic filling of a liquid product into bottles or similar containers, having a transport section on which the containers (2) are conveyed through at least one container treatment machine (4, 5, 6) in a sterile region (21) which is separated by an enclosure from at least one non-sterile region (22), wherein the enclosure is formed by at least one rotating part (11) and one static part (19) and wherein at the transition (8) between these parts there is provided to facilitate the relative motion of the parts a siphon seal (9) which consists of at least one ring channel (24) which concentrically surrounds an axis of the rotary part (11) and contains a sealing or blocking liquid on one of the two parts of the enclosure, and further consists of at least one annular wall element (25) on the other part (11) of the enclosure, said wall element projecting into the ring channel (24) and into the sealing liquid therein contained, having at least one inlet (32) for feeding the sealing liquid into the at least one ring channel (24) and having at least one outlet (33) for discharging the sealing liquid from the ring channel (24), **characterised in that** the at least one outlet (33) is configured as an overflow that sets the level of the liquid surface (27) of the sealing liquid, **in that** the at least one inlet (32) is connected with a reservoir (34) from which the at least one ring channel is constantly supplied with sealing liquid (24), and **in that** a flow meter (44) through which the sealing liquid flows is provided for monitoring the volumetric flow rate of the sealing liquid flowing from the at least one ring channel (24).

4. An apparatus according to Claim 3, **characterised in that** at the transition (8) between these parts of the enclosure there is provided a plurality of siphon seals (9), **in that** the inlets of the siphon seals (9) are each connected via supply lines (41) with a common reservoir (34) from which the ring channels (24) are supplied with the sealing liquid (24), and **in that** means for the individual setting and/or regulating of the volumetric flow rate of the sealing liquid flowing to each siphon seal (9) are provided in the supply lines (41).

5. An apparatus according to Claim 3 or 4, **characterised in that** at the transition (8) between these parts of the enclosure there is provided a plurality of siphon seals (9) and **in that** a dedicated flow meter (44) is provided for monitoring the volumetric flow rate of the sealing liquid flowing from each ring channel (24).

6. An apparatus according to any one of Claims 2-5, **characterised in that** the respective flow meter (44) serves to generate a measurement signal which brings about an error message and/or an immediate production interruption if the volumetric flow rate returning from the at least one ring channel (26) is not the same as the volumetric flow rate of the sealing liquid flowing to the at least one ring channel (26) and/or if the returning volumetric flow rate is below a predetermined threshold value.

7. An apparatus according to any one of the preceding claims, **characterised by** at least one sensor unit (40) for the continuous analysis of the returned sealing liquid, in particular for determining the concentration of a sterilising medium in the sealing liquid, across which (sensor unit) the returned sealing liquid passes to the reservoir (4) or to a device for conditioning the sealing liquid.

8. An apparatus according to any one of the preceding claims, **characterised in that** a common pump (39) for supplying the sealing liquid is associated with all siphon seals (9) or groups of such seals.

9. An apparatus according to any one of the preceding claims, **characterised in that** the reservoir (34) for supplying the siphon seals (9) with sealing liquid is also the reservoir for collecting the returned sealing liquid.

10. An apparatus according to any one of the preceding claims, **characterised in that** means (35, 36, 37, 38) for setting and regulating a predetermined concentration of sterilisation medium or for making-up the sterilisation medium are provided on the reservoir (34) for the sealing liquid.

11. An apparatus according to any one of the preceding claims, **characterised in that** at least one mechanical seal (31) is provided laterally on at least one siphon seal (9).

12. An apparatus according to Claim 11, **characterised in that** the siphon seal (9) is surrounded by the at least one mechanical seal (31) and/or encloses the latter.

13. An apparatus according to Claim 11 or 12, **characterised in that** the at least one mechanical seal (31) is provided between the siphon seal (9) and the non-sterile region (22).

14. An apparatus according to any one of Claims 11-13, **characterised in that** the mechanical seal (31) is formed by at least one sealing element or sealing ring (28) which is provided on a part (11) of the enclosure and which interacts with a sealing surface (30) formed on the other part (19, 20) of the enclosure.

15. An apparatus according to any one of the preceding claims, **characterised by** at least one outlet orifice or nozzle orifice (50, 51) for a cleaning and/or sterilisation medium on the at least one siphon seal (9) for cleaning and/or sterilising said seal in a CIP cleaning system and/or in a SIP sterilisation system.

16. An apparatus according to Claim 15, **characterised in that** the at least one outlet orifice or outlet nozzle (50, 51) is provided on the rotary part (11) of the enclosure, for example on the element of the siphon seal (9) that is provided on said part.

17. An apparatus according to Claim 16, **characterised in that** the at least one outlet orifice or outlet nozzle (50, 51) is provided lying opposite the at least one ring channel (24) of the siphon seal (9) or opposite the element of the siphon seal (9) exhibiting the said ring channel (24).

## Revendications

1. Installation destinée au remplissage aseptisé à froid d'un produit de remplissage liquide en bouteilles ou récipients analogues (2), avec un parcours de transport, sur lequel les récipients (2) sont déplacés par au moins une machine de traitement de récipients (4, 5, 6) dans un espace stérile (21) qui est séparé par une enceinte d'au moins un espace non stérile (22), l'enceinte étant formée d'au moins une partie périphérique (11) et d'une partie fixe (19), sur la transition (8) entre ces parties étant prévues plusieurs garnitures de siphon (9) permettant le mouvement relatif des parties, lesquelles se composent chacune d'au moins un canal annulaire (24) entourant de manière concentrique un axe de la partie périphérique (11) pour la réception d'un liquide d'étanchéité ou d'arrêt sur une partie de l'enceinte ainsi que d'au moins un élément de paroi (25) annulaire, parvenant dans le canal annulaire (24) et dans le liquide d'arrêt qui s'y trouve, sur l'autre partie (11) de l'enceinte, chaque garniture de siphon (9) présentant respectivement au moins une entrée (32) reliée à une conduite d'alimentation (41) pour l'amenée du liquide d'arrêt dans au moins un canal annulaire (24) et au moins une sortie (33) pour l'évacuation du liquide d'arrêt du canal annulaire (24),
**caractérisée en ce qu'**au moins une sortie (33) de chaque garniture de siphon (9) est réalisée comme un trop-plein réglant le niveau (27) du liquide d'arrêt, **en ce que** les garnitures de siphon (9) sont reliées par les conduites d'alimentation (41) à un réservoir commun (34), duquel est amené en permanence du liquide d'arrêt (24) aux canaux annulaires (24),
et **en ce que** des moyens pour le réglage individuel et/ou la régulation du débit volumétrique, affluant vers chaque garniture de siphon (9), de liquide d'arrêt sont prévus dans les conduites d'alimentation (41).

2. Installation selon la revendication 1, **caractérisée en ce qu'**un débitmètre (44) traversé par le liquide d'arrêt est prévu pour surveiller le débit volumétrique, s'écoulant de chaque canal annulaire (24), de liquide d'arrêt.

3. Installation destinée au remplissage aseptisé à froid d'un produit de remplissage liquide en bouteilles ou récipients analogues, avec un parcours de transport, sur lequel les récipients (2) sont déplacés par au moins une machine de traitement de récipients (4, 5, 6) dans un espace stérile (21) qui est séparé par une enceinte d'au moins un espace non stérile (22), l'enceinte étant formée d'au moins une partie périphérique (11) et d'une partie fixe (19), et sur la transition (8) entre ces parties étant prévue une garniture de siphon (9) permettant le mouvement relatif des parties, laquelle se compose d'au moins un canal annulaire (24) entourant de manière concentrique un axe de la partie périphérique (11) pour la réception d'un liquide d'étanchéité ou d'arrêt sur une partie des deux parties de l'enceinte ainsi que d'au moins un élément de paroi (25) annulaire, parvenant dans le canal annulaire (24) et dans le liquide d'arrêt qui s'y trouve, sur l'autre partie (11) de l'enceinte, avec au moins une entrée (32) pour l'amenée du liquide d'arrêt dans au moins un canal annulaire (24) et au moins une sortie (33) pour l'évacuation du liquide d'arrêt du canal annulaire (24),
**caractérisée en ce qu'**au moins une sortie (33) est réalisée comme un trop-plein réglant le niveau (27) du liquide d'arrêt, **en ce qu'**au moins une entrée (32) est reliée à un réservoir (34), duquel est amené en permanence du liquide d'arrêt (24) au moins à un canal annulaire, et **en ce qu'**un débitmètre traversé par le liquide d'arrêt est prévu pour surveiller le débit volumétrique s'écoulant d'au moins un canal annulaire (24) du liquide d'arrêt.

4. Installation selon la revendication 3, **caractérisée en ce que** sur la transition (8) entre ces parties de l'enceinte sont prévues plusieurs garnitures de siphon (9), **en ce que** les entrées des garnitures de siphon (9) sont reliées chacune par des conduites d'alimentation (41) à un réservoir commun (34), duquel le liquide d'arrêt (24) est amené aux canaux annulaires (24) et **en ce que** des moyens pour le réglage individuel et/ou la régulation du débit volumétrique affluant vers chaque garniture de siphon (9) de liquide d'arrêt sont prévus dans les conduites d'alimentation (41).

5. Installation selon la revendication 3 ou 4, **caractérisée en ce que** plusieurs garnitures de siphon (9) sont prévues sur la transition (8) entre ces parties de l'enceinte et **en ce qu'**un propre débitmètre (44) est prévu respectivement pour surveiller le débit volumétrique s'écoulant de chaque canal annulaire (24) de liquide d'arrêt.

6. Installation selon l'une quelconque des revendications 2 à 5, **caractérisée en ce que** le débitmètre (44) respectif sert à générer un signal de mesure qui provoque un message d'erreur et/ou une interruption de production immédiate si le débit volumétrique, refluant d'au moins un canal annulaire (26), ne correspond pas au débit volumétrique du liquide d'arrêt affluant vers au moins un canal annulaire (26) et/ou le débit volumétrique refluant n'atteint pas une valeur seuil prescrite.

7. Installation selon l'une quelconque des revendications précédentes, **caractérisée par** au moins une unité de détection (40) pour l'analyse permanente du liquide d'arrêt reflué, en particulier pour la détermination de la concentration d'un produit de stérilisation dans le liquide d'arrêt, par laquelle (unité de détection) le liquide d'arrêt reflué parvient au réservoir (4) ou à un dispositif pour préparer le liquide d'arrêt.

8. Installation selon l'une quelconque des revendications précédentes, **caractérisée en ce qu'**à toutes les garnitures de siphon (9) ou groupes de telles garnitures est associée une pompe commune (39) pour l'amenée de liquide d'arrêt.

9. Installation selon l'une quelconque des revendications précédentes, **caractérisée en ce que** le réservoir (34) pour l'alimentation des garnitures de siphon (9) en liquide d'arrêt est en même temps le réservoir de collecte du liquide d'arrêt reflué.

10. Installation selon l'une quelconque des revendications précédentes, **caractérisée en ce que** des moyens (35, 36, 37, 38) pour le réglage et la régulation d'une concentration prescrite en produit de stérilisation ou pour le complément du produit de stérilisation sont prévus sur le réservoir (34) pour le liquide d'arrêt.

11. Installation selon l'une quelconque des revendications précédentes, **caractérisée en ce qu'**au moins une garniture mécanique (31) est prévue latéralement sur au moins une garniture de siphon (9).

12. Installation selon la revendication 11, **caractérisée en ce que** la garniture de siphon (9) est entourée par au moins une garniture mécanique (31) et/ou l'entoure.

13. Installation selon la revendication 11 ou 12, **caractérisée en ce qu'**au moins une garniture mécanique (31) est prévue entre la garniture de siphon (9) et la zone non stérile (22).

14. Installation selon l'une quelconque des revendications 11 à 13, **caractérisée en ce que** la garniture mécanique (31) est formée par au moins un élément de garniture ou anneau de garniture (28) prévu sur une partie (11) de l'enceinte, lequel coagit avec une surface de garniture (30) formée sur l'autre partie (19, 20) de l'enceinte.

15. Installation selon l'une quelconque des revendications précédentes, **caractérisée par** au moins une ouverture de sortie ou de buse (50, 51) pour un produit de nettoyage et/ou de stérilisation sur au moins une garniture de siphon (9) pour le nettoyage et/ou la stérilisation de cette garniture dans un nettoyage CIP et/ou dans une stérilisation SIP.

16. Installation selon la revendication 15, **caractérisée en ce qu'**au moins une ouverture de sortie ou de buse (50, 51) est prévue sur la partie périphérique (11) de l'enceinte par exemple sur l'élément prévu sur cette partie de la garniture de siphon (9).

17. Installation selon la revendication 16, **caractérisée en ce qu'**au moins une ouverture de sortie ou de buse (50, 51) est prévue en face d'au moins un canal annulaire (24) de la garniture de siphon (9) ou de l'élément présentant ce canal annulaire de la garniture de siphon (9).
